# EUROPÄISCHE PATENTSCHRIFT

(11) **EP 0 648 912 B1**
(45) Veröffentlichungstag und Bekanntmachung des Hinweises auf die Patenterteilung: **24.03.1999**
(21) Anmeldenummer: 94116180.4
(22) Anmeldetag: 13.10.1994
(51) Int. Cl.: E06B 9/17

(54) **Zusammenfassung eines Rolladenkastens mit an einem Blendrahmen über Kupplungselemente**
Assembly of a rollershutter box with an outer window frame by means of connecting elements
Assemblage d'un caisson pour volet roulant sur un dormant par des éléments d'accouplement

(30) Priorität: 14.10.1993 DE 4334999
(43) Veröffentlichungstag der Anmeldung: 19.04.1995
(73) Patentinhaber: Besler, Armin, D-44139 Dortmund (DE)
(72) Erfinder: Besler, Armin, D-44139 Dortmund (DE)
(74) Vertreter: Henfling, Fritz, Dipl.-Ing.

(56) Entgegenhaltungen:
- EP-A- 0 263 465
- EP-A- 0 420 054
- DE-U- 8 901 481
- GB-A- 2 166 479

## Beschreibung

Die Erfindung betrifft die Zusammenfassung eines an einem Blendrahmen ansetzbaren Rolladenkastens mit dem Blendrahmen über eine Adapterverbindung mit über die Frontseite des oberen Rahmenschenkels vorspringendem Adapterüberstand und im Bodenbrett des Rolladenkastens im Adapter-Anlagebereich ausgebildetem Rücksprung, in den ausgehend von seiner Rückseite in Richtung auf die Frontseite ein eine Aufnahme ausbildender Steg vorspringt, in die sich am angesetzten Zustand des Rolladenkastens am Blendrahmen der rückwärtige Adapterbereich einfügt, und mit einer an ihm ausgebildeten, im angesetzten Zustand des Rolladenkastens am Blendrahmen mit dem frontseitigen Adapterüberstand einen Formschluß eingehenden Klaue. Eine solche Lösung ist der EP-A-0 263 465 zu entnehmen.

Die Lösung nach der EP-A-0 263 465 verwendet einen sich über die gesamte Länge des oberen Blendrahmenschenkels erstreckenden Adapter.

Ausgehend von diesem Stand der Technik liegt der Erfindung die Aufgabe zugrunde, die Zusammenfassung des Rolladenkastens mit dem Blendrahmen materialsparender zu realisieren.

Die Aufgabe wird mit einer gattungsgemäßen Zusammenfassung des Rolladenkastens mit dem Blendrahmen gelöst, die erfindungsgemäß auf den oberen Blendrahmenschenkel in Abständen aufsitzende, flächige Adapterzuschnitte für die Adapterverbindung mit einem Überstand über die Frontseite des Blendrahmenschenkels und eine auffederbare, den frontseitigen Adapterüberstand der flächigen Adapterzuschnitte im angesetzten Zustand des Rolladenkastens am Blendrahmen untergreifende, gegen die Frontseite des oberen Blendrahmenschenkels zur Anlage kommende Klaue vorsieht.

Eine materialsparende Zusammenfassung des Rolladenkastens mit dem Blendrahmen über dem oberen Blendrahmenschenkel in Abständen zugeordnete Kupplungselemente ist zwar auch schon aus der DE-A-40 26 077 zu entnehmen, hierbei sind allerdings an der Frontseite des oberen Blendrahmenschenkels anzusetzende Kupplungselemente vorgesehen, in deren Überstand über den Blendrahmenschenkel eine Aufnahme ausgebildet ist, in die der frontseitige Überstand des Rolladenkastenbodenbretts formschlüssig einfügbar ist. Als nachteilig erweist es sich hierbei, daß die dann auch nur durch eine Schraub- oder Klebverbindung am Blendrahmen ansetzbaren Kupplungselemente den optischen Eindruck der von Haus aus planen Außenseite des oberen Blendrahmenschenkels beeinträchtigen und dann auch die Reinigung erschweren. Der in der Regel die Abrollkante für den Rolladen bildende frontseitige Überstand des Rolladenkastenbodenbretts über den oberen Blendrahmenschenkel erfährt durch die am oberen Blendrahmenschenkel angesetzten, das Rolladenkastenbodenbrett im an den Blendrahmen angesetzten Zustand übergreifenden Kupplungselemente des weiteren Unterbrechungen, die in unerwünschter Weise zumindest eine breitere Auslegung des zwischen der Frontwand und dem Bodenbrett des Rolladenkastens ausgebildeten Rolladenaustrittsschlitzes erfordern. Verbunden ist damit dann auch eine Beeinträchtigung der Abschirmung gegen Zugluft.

Bei der erfindungsgemäßen Zusammenfassung bleibt die erwünschte plane Sichtfläche auch des oberen Blendrahmenschenkels erhalten. Mit der materialsparender Zusammenfassung ist der weitere Vorteil verbunden, daß die Adapterzuschnitte nicht nur durch Schraub- und Klebverbindungen mit dem oberen Blendrahmenschenkel verbindbar sind sondern in vorteilhafter Weise dann auch mit an ihnen vorgesehenen, sich in in der Regel obnehin in den Rahmenschenkeln befindende Rücksprünge einfügenden Ansätzen, also über eine Klipp-Verbindung. Die erfindungsgemäße Festlegung des Rolladenbodenbretts sowohl an der Außen als auch an der Innenseite des oberen Blendrahmenschenkels stabilisiert die Zuordnung des Rolladenkastens zum Blendrahmen und zwar ohne zusätzliche Mittel. Das unter Aussparung der Rolladenführungsleisten über die gesamte Breite des Blendrahmens frontseitig gegen den oberen Blendrahmenschenkel mit seiner die dem oberen Blendrahmenschenkel zugeordneten Adapterzuschnitte übergreifenden Klaue dichtend zur Anlage kommende Bodenbrett des Rolladenkastens stellt die gewünschte vollständige Abschirmung des hinter dem Blendrahmen liegenden Bereichs gegen Zugluft sicher, damit einher geht dann auch eine erwünschte gute Wärmedämmung. Zumal bei größeren Blendrahmenbreiten und dementsprechend ausgelegten Rolladenkästen erweist sich die nach der Erfindung vorgesehene partielle Zusammenfassung des Rolladenbodenbretts mit dem oberen Blendrahmenschenkel an dessen Frontseite nicht nur als materialsparend sondern auch deshalb als vorteilhaft, weil das Aufsprengen der Bestandteil des Rolladenbodenbrettes bildenden Klaue auf einen dem oberen Blendrahmenschenkel frontseitig durchgängig zugeordneten Randwulst auf Schwierigkeiten stoßen würde.

Ausgestaltungen der Erfindung ergeben sich aus den Unteransprüchen 2 bis 22. Die Ausgestaltung nach Anspruch 18 eröffnet die Möglichkeit, die Adapterzuschnitte an Blendrahmenprofile unterschiedlicher Breite anzupassen. Die Abwandlung der Zusammenfassung nach den Ansprüchen 19 bis 22 ermöglichen unter Beibehaltung des Zusammenfassungsprinzips den Einbau des Rolladenkastens von außen her.

In der Zeichnung ist die Erfindung anhand von Ausführungsbeispielen weitergehend erläutert: Es zeigen:
- Figur 1: einen Blendrahmenschenkel mit ihm zugeordneten Adapterzuschnitten und dem ihm zuzuordnenden Bodenbrett des Rolladenkastens in Sprengdarstellung, schaubildlich,
- Figur 2: eine der Figur 1 entsprechende Darstellung des mit dem Blendrahmen zusammengefaßten Rolladenkastenbodenbretts abgebrochen,
- Figuren 3 bis 5: verschiedene Möglichkeiten der Zuordnung der Adapterzuschnitte zum oberen Blendrahmenschenkel wiedergebende Darstellungen im Querschnitt,
- Figuren 6 und 7: Ausgestaltungen der frontseitigen Zusammenfassung des Rolladenkastenbodenbretts mit den am oberen Blendrahmenschenkel anzusetzenden Adapterzuschnitten im Querschnitt,
- Figuren 8 und 9: geteilte Adapterzuschnite verwendende Varianten der Zusammenfassung des Rolladenkastenbodenbretts mit dem oberen Blendrahmenschenkel im Querschnitt,
- Figuren 10 und 11: abgewandelte Ausführungsformen der Zusammenfassung des Rolladenkastenbodenbretts mit dem Blendrahmen im Querschnitt.

Auf dem oberen Rahmenschenkel 111 des Blendrahmens 11 befinden sich in Abständen Adapterzuschnitte 21. Hierbei handelt es sich um flächigen Zuschnitte einerseits mit einem Überstand 211 über die Frontseite des Rahmenschenkels 111 und andererseits mit einem rückseitigen Rücksprung 213, der bei am Blendrahmenschenkel 111 angesetztem Adapterzuschnitt 21 über den Blendrahmenschenkel 111 eine Aufnahme 111/213 zwischen dem Blendrahmenschenkel 111 und dem Adapterzuschnitt 21 ausbildend vorspringt. An das Bodenbrett 311 des am Blendrahmen 11 anzusetzenden Rolladenkastens ist frontseitig eine Klaue 312 angeformt, die im am Blendrahmen 11 angesetzten Zustand des Rolladenkastens die Überstände 211 der dem oberen Blendrahmenschenkel 111 zugeordneten Adapterzuschnitte 21 unterfängt (insbesondere Figuren 3 bis 5). Im Abstand von der Frontseite, und zwar in Anlehnung an die Abmessung der am oberen Blendrahmenschenkel 111 anzusetzenden Adapterzuschnitte, ist an der Unterseite des Rolladenkastenbodenbretts 311 unter Belassung von Freiraum 314 ein in Richtung auf die Frontseite hin orientierter Steg 316 angeformt, der sich bei am Blendrahmen 11 angesetzten Rolladenkasten in die zwischen oberen Blendrahmenschenkel 111 und den an ihm angesetzten Adapterzuschnitten 21 ausgebildeten Aufnahmen 111/213 einfügt. Der Steg 316 und die zwischen ihm und dem Bodenbrett 311 ausgebildete Aufnahme 111/213 sind so dimensioniert, daß sich bei angesetztem Rolladenkasten Klemmsitz zwischen dem oberen Blendrahmenschenkel 111, und dem Steg 316 einerseits sowie zwischen den Adapterzuschnitten 21 und dem Bodenbrett 311 andererseits ausbildet. Daraus resultiert in wünschenswetter Weise eine zugluftdichte Zusammenfassung des Rolladenkastens mit dem Blendrahmen 11. Zur zugluftdichten Ausbildung des Systems Blendrahmen-Rolladenkasten trägt bei, wenn die den Überstand 211 der auf den oberen Blendrahmenschenkel 111 aufgesetzten Adapterzuschnitte 21 unterfangende, an das Bodenbrett 311 angeformte Klaue 312 bei am Blendrahmen angesetztem Rolladenkasten mit ihrem freien Ende 313 gegen den oberen Blendrahmenschenkel 111 zur Anlage kommt (auch wieder Figuren 3 bis 5).

Die Zusammenfassung des Rolladenkastens mit dem Blendrahmen 11 erfolgt in der Weise, daß der Rolladenkasten im Sinne des Pfeiles A in Figur 1 in frontseitig leicht angehobenem Zustand (Pfeil B in Figur 1) auf den oberen Blendrahmenschenkel 111 geschoben wird, wobei sich der an das Bodenbrett 311 angeformte Steg 316 in die zwischen den am Blendrahmenschenkel 111 angesetzten Adapterzuschnitten 21 und dem Blendrahmenschenkel 111 ausgebildeten Aufnahmen 111/213 einfügt. Ist der Rolladenkasten vollständig auf den Blendrahmen 11 überführt, wird der frontseitige Bereich des Rolladenkastens abschließend wieder abgesenkt (Pfeil B' in Figur 1), wobei die an das Bodenbrett 311 des Rolladenkastens angeformte Klaue 312 auf den Überstand 211 der am Blendrahmenschenkel 111 angesetzten Adapterzuschnitte 21 auflaufend zunächst auffedert (Pfeil C in Figur 3) und in der Endlage den Formschluß zwischen den Adapterzuschnitten 21 und dem Bodenbrett 311 des Rolladenkastens herstellend wieder zurückfedert (Pfeil C' in Figur 3).

Bei der Ausführungsform der Zusammenfassung nach Figur 6 weist der Adapterzuschnitt 21' frontseitig einen über seine dem Bodenbrett 311' zugewandte Anlagefläche vorspringenden, eine Aufnahme ausbildenden Anschlag 214 auf, gegen den bei am Blendrahmen angesetztem Rolladenkasten ein an das Bodenbrett angeformter, in die frontseitige Klaue des Bodenbretts 311' vorspringender Steg 317 aufläuft. Nach Figur 7 geht der frontseitige Überstand des Adapterzuschnitts 21" in einen gegen die Frontseite des oberen Blendrahmenschenkels 111 zur Anlage kommenden Schenkel 216 über. Beide Ausgestaltungen tragen zur Verbesserung der gewünschten Abdichtung im Blendrahmen-Rolladenkastenbereich mit dem Ziel der Unterbindung von Zugluft und einer verbesserten Wärmedämmung bei.

In den Figuren 11 und 9 sind geteilte Adapterzuschnitte 41 verwendende Zusammenfassungen des Rolladenkastens mit dem Blendrahmen dargestellt. Die Adapterzuschnitte 41 bestehen in beiden Fällen aus einem frontseitigen Teilstück 411 und einem rückwärtigen Teilstück 412, die durch eine Art Spindel 413 zusammengefaßt sind. Diese Ausgestaltung des Kupplungselementes 41 ermöglicht die Anpassung des Adapterzuschnitts 41 an Blendrahmenprofile unterschiedlicher Breite (Doppelpfeil D in Figur 9). Die Ausführungsform nach Figur 9 weist eine zusätzliche Abdichtung ingestalt einer vom Bodenbrett 311 des Rolladenkastens ausgehenden, bei am Blendrahmen angesetztem Rolladenkasten gegen die Rückseite des oberen Blendrahmenschenkels 111 zur Anlage kommenden Federzunge 318 auf.

Die Figuren 10 und 11 zeigen eine Abwandlung der in den Figuren 1 bis 9 dargestellten Zusammenfassung, bei der der Rolladenkasten dem Blendrahmen von der Innenseite her zugeordnet wird (Pfeil A in Figur 1), die das Ansetzen des Rolladenkastens am Blendrahmen von der Außen- bzw. Frontseite her ermöglicht (Pfeil E in Figur 10). Grundsätzlich macht auch diese Lösung von dem Erfindungsgedanken Gebrauch, am oberen Blendrahmenschenkel beabstandet Adapterzuschnitte für die Zusammenfassung des Rolladenkastens mit dem Blendrahmen anzusetzen, mit denen das Rolladenkastenbodenbrett in einer den Lösungen nach den Figuren 1 bis 9 entsprechenden Weise Formschluß auch wieder unter Sicherstellung einer durchgreifenden Abdichtung zwischen Rolladenkasten und Blendrahmen eingeht.

## Patentansprüche

1. Zusammenfassung eines an einem Blendrahmen ansetzbaren Rolladenkastens mit dem Blendrahmen über eine Adapterverbindung mit über die Frontseite des oberen Rahmenschenkels (111) vorspringendem Adapterüberstand (211) und im Bodenbrett (311) des Rolladenkastens im Adapter-Anlagebereich ausgebildetem Rücksprung (315), in den ausgehend von seiner Rückseite in Richtung auf die Frontseite ein eine Aufnahme (314) ausbildender Steg (316) vorspringt, in die sich im angesetzten Zustand des Rolladenkastens am Blendrahmen der rückwärtige Adapterbereich (213) einfügt, und mit einer an ihm ausgebildeten, im angesetzten Zustand des Rolladenkastens am Blendrahmen mit dem frontseitigen Adapterüberstand (211) einen Formschluß eingehenden Klaue (312), gekennzeichnet durch
auf dem oberen Blendrahmenschenkel (111) in Abständen aufsitzende flächige Adapterzuschnitte (21) für die Adapterverbindung mit einem Überstand (211) über die Frontseite des Blendrahmenschenkels (111) und eine auffederbare, den frontseitigen Adapterüberstand (211) der flächigen Adapterzuschnitte (21) im angesetzten Zustand des Rolladenkastens am Blendrahmen untergreifende, gegen die Frontseite des oberen Blendrahmenschenkels (111) zur Anlage kommende Klaue (312).

2. Zusammenfassung nach Anspruch 1, gekennzeichnet durch sich mit entsprechend ausgebildeten Ansätzen in Rücksprünge im oberen Blendrahmenschenkel (111) einfügende Adapterzuschnitte (21).

3. Zusammenfassung nach Anspruch 1, gekennzeichnet durch eine Schraubverbindung zwischen dem oberen Blendrahmenschenkel (111) und den Adapterzuschnitten (21).

4. Zusammenfassung nach Anspruch 1. gekennzeichnet durch eine Klebverbindung zwischen dem oberen Blendrahmenschenkel (111) und den Adapterzuschnitten (21).

5. Zusammenfassung nach einem der Ansprüche 1 bis 4, gekennzeichnet durch eine durch Schwächung des Profils des Rolladenkastenbodenbretts (311) im Klauenbereich hervorgerufene Federcharakteristik der Klaue (312).

6. Zusammenfassung nach Anspruch 5, gekennzeichnet durch eine mehrlagige Ausbildung der Klaue (312, 312').

7. Zusammenfassung nach Anspruch 6, dadurch gekennzeichnet, daß die Lagen der Klaue (312, 312') beabstandet sind.

8. Zusammenfassung nach einem der Ansprüche 1 bis 7, gekennzeichnet durch eine als Abrollkante ausgebildete Außenfläche der Klaue (312).

9. Zusammenfassung nach einem der Ansprüche 1 bis 8, dadurch gekennzeichnet, daß der über die Frontseite des Blendrahmenschenkels (111) vorspringende Überstand (211) der auf den Rahmenschenkel (111) aufgesetzten Adapterzuschnitte (21) hinterschnitten ist.

10. Zusammenfassung nach einem der Ansprüche 1 bis 9, dadurch gekennzeichnet, daß der frontseitige überstand (211) der Adapterzuschnitte (21) über das Blendrahmenprofil in einen gegen die Frontseite des oberen Blendrahmenschenkels (111) zur Anlage kommenden, von der dementsprechend ausgelegten, an das Bodenbrett (311) des am Blendrahmen angesetzten Rolladenkastens angeformten Klaue (312) unterfangenen Schenkel (216) übergeht.

11. Zusammenfassung nach einem der Ansprüche 1 bis 10, dadurch gekennzeichnet, daß an den frontseitigen Überstand der Adapterzuschnitte (21) über das Blendrahmenprofil ein nach der vom Blendrahmen abgekehrten Seite orientierter, eine Aufnahme für einen in die die an das Bodenbrett (311') des Rolladenkastens angeformte Klaue (312) vorspringenden Steg (317) ausbildender Anschlag (214) ausgeht.

12. Zusammenfassung nach einem der Ansprüche 1 bis 11, gekennzeichnet durch einer weniger als die Hälfte der Oberfläche des oberen Blendrahmenschenkels (111) durch die an ihn in Abständen angesetzten Adapterzuschnitte (21) abgedeckten Bereich des Rahmenschenkels.

13. Zusammenfassung nach Anspruch 12, gekennzeichnet durch einen maximal ein Drittel der Oberfläche des oberen Blendrahmenschenkels (111) durch die an ihn in Abständen angesetzten Adapterzuschnitte (21) abgedeckten Bereich des Rahmenschenkels.

14. Zusammenfassung nach einem der Ansprüche 1 bis 13, gekennzeichnet durch äußere, im Abstand vom Schenkelende am oberen Blendrahmenschenkel angesetzte Adapterzuschnitte (21).

15. Zusammenfassung nach einem der Ansprüche 1 bis 14, gekennzeichnet durch Klemmsitz zwischen der von dem von der Rückseite des im Bodenbrett (311) des Rolladenkastens vorgesehenen Rücksprungs (315) ausgehenden Steg (316) gebildeten Aufnahme (314) und dem sich in die Aufnahme (314) einfügenden rückwärtigen Bereich (213) der am oberen Blendrahmenschenkel (111) angesetzten Adapterzuschnitte (21).

16. Zusammenfassung nach Anspruch 15, gekennzeichnet durch Klemmsitz zwischen der von dem von der Rückseite des im Bodenbrett (311) des Rolladenkastens vorgesehenen Rücksprungs (315) ausgehenden Steg (316) gebildeten Aufnahme (314) und dem sich in die Aufnahme einfügenden, Freiraum zwischen sich und dem Blendrahmenschenkel (111) belassenden Bereich der Adapterzuschnitte (21) einerseits und dem sich von der Rückseite des im Bodenbrett (311) des Rolladenkastens vorgesehenen Rücksprung (315) ausgehenden, sich in der Freiraum zwischen Blendrauhmenschenkel (111) und dem Adapterzuschnitten (21) einfügenden Steg (316) andererseits.

17. Zusammenfassung nach einem der Ansprüche 1 bis 16, dadurch gekennzeichnet, daß von dem von der Rückseite des im Bodenbrett (311) des Rolladenkastens vorgesehenen Rücksprung ausgehenden Steg eine im angesetzten Zustand des Rolladenkastens am Blendrahmen gegen die Rückseite des oberen Blendrahmenschenkels (111) zur Anlage kommende Federzunge (318) ausgeht.

18. Zusammenfassung nach einem der Ansprüche 1 bis 17, gekennzeichnet durch in einen frontseitigen (411) und einen rückseitigen (412) Bereich unterteilte, durch eine Spindel (413) zusammengefaßte Kupplungselemente.

19. Zusammenfassung nach einem der Ansprüche 1 bis 18, dadurch gekennzeichnet, daß die frontseitige, an das Bodenbrett angeformte Klaue eine Aufnahme für den Überstand der am oberen Blendrahmenschenkel angesetzten Adapterzuschnitte bildet und im rückwärtigen Bereich des Bodenbretts von der Unterseite des Bodenbretts eine auffederbare, den rückwärtigen Überstand der am Blendrahmenschenkel angesetzten Adapterzuschnitte im angesetzten Zustand des Rolladenkastens unter- und hinterfangende Klaue ausgeht.

20. Zusammenfassung nach Anspruch 19, dadurch gekennzeichnet, daß der rückwärtige Überstand der am Blendrahmenschenkel angesetzten Adapterzuschnitte in einen parallel zu Rückseite des oberen Blendrahmenschenkels verlaufenden, von der vom Bodenbrett des am Blendrahmen angesetzten Rolladenkasten ausgehenden Klaue untergangenen Schenkel übergeht.

21. Zusammenfassung nach Anspruch 19 oder Anspruch 20, gekennzeichnet durch eine im angesetzten Zustand des Rolladenkastens gegen die Rückseite des oberen Blendrahmenschenkels zur Anlage kommende Klaue.

22. Zusammenfassung nach einem der Ansprüche 19 bis Anspruch 21, gekennzeichnet durch eine die den am Blendrahmen angesetzten Rolladenkasten im rückwärtigen Bereich gegenüber dem Rolladenkasten festlegende Klaue hinterfangende, vom Bodenbrett ausgehende, im angesetzten Zustand des Rolladenkastens am Blendrahmen gegen die Rückseite des oberen Blendrahmenschenkels zur Anlage kommende Federzunge.

## Claims

1. Assembly of a roller shutter box, which is mountable on a window frame, with the window frame via an adapter connection having an adapter projection (211), which protrudes beyond the front side of the upper frame portion (111), and a socket (315), which is provided in the top panel (311) of the roller shutter box in the region of the adapter abutment, a rib (316) forming a receiver (314) and protruding into said socket from its rear side in the direction of the front side, into which receiver the rear adapter region (213) is inserted when the roller shutter box is in the mounted state on the window frame, and said assembly having a catch (312), which is provided thereon and engages in a form-locking manner with the front adapter projection (211) when the roller shutter box is in the mounted state on the window frame, characterised by flat adapter blanks (21), which sit on the upper window frame portion (111) at spacings from one another, for the connection of the adapter to a projection (211) protruding beyond the front side of the window frame portion (111), and characterised by a resiliently openable catch (312), which engages beneath the front adapter projection (211) of the flat adapter blanks (21) when the roller shutter box is in the mounted state on the window frame and abuts against the front side of the upper window frame portion (111).

2. Assembly according to claim 1, characterised by adapter blanks (21), which are inserted into sockets in the upper window frame portion (111) with appropriately configured projection members.

3. Assembly according to claim 1, characterised by a screw connection between the upper window frame portion (111) and the adapter blanks (21).

4. Assembly according to claim 1, characterised by an adhesive connection between the upper window frame portion (111) and the adapter blanks (21).

5. Assembly according to one of claims 1 to 4, characterised by resilient characteristics of the catch (312) caused by a weakening of the profile of the roller shutter box top panel (311) in the catch region.

6. Assembly according to claim 5, characterised by a multi-layered configuration of the catch (312, 312').

7. Assembly according to claim 6, characterised in that the layers of the catch (312, 312') are spaced apart.

8. Assembly according to one of claims 1 to 7, characterised by an external surface of the catch (312) formed as a rolling edge.

9. Assembly according to one of claims 1 to 8, characterised in that the projection (211) of the adapter blanks (21), mounted on the frame portion (111), protrudes beyond the front side of the window frame portion (111) and is undercut.

10. Assembly according to one of claims 1 to 9, characterised in that the front projection (211) of the adapter blanks (21) passes over the window frame profile into a portion (216), which abuts against the front side of the upper window frame portion (111) and is engaged from below by the appropriately designed catch (312), which is moulded on the top panel (311) of the roller shutter box mounted on the window frame.

11. Assembly according to one of claims 1 to 10, characterised in that a stop member (214) extends at the front projection of the adapter blanks (21) via the window frame profile, said stop member being orientated towards the side remote from the window frame and providing a receiver for a rib (317), which protrudes into the catch (312) moulded on the top panel (311') of the roller shutter box.

12. Assembly according to one of claims 1 to 11, characterised by a region of the frame portion which is covered, over less than half of the surface of the upper window frame portion (111), by the adapter blanks (21) mounted thereon with spacings between one another.

13. Assembly according to claim 12, characterised by a region of the frame portion which is covered, over a maximum of one-third of the surface of the upper window frame portion (111), by the adapter blanks (21) mounted thereon with spacings between one another.

14. Assembly according to one of claims 1 to 13, characterised by external adapter blanks (21) mounted on the upper window frame portion at a spacing from the portion end.

15. Assembly according to one of claims 1 to 14, characterised by a clamp fitting between the receiver (314), formed by the rib (316) extending from the rear side of the socket (315) provided in the top panel (311) of the roller shutter box, and the rear region (213) of the adapter blanks (21) mounted on the upper window frame portion (111), said region being inserted into the receiver (314).

16. Assembly according to claim 15, characterised by a clamp fitting between the receiver (314), formed by the rib (316) extending from the rear side of the socket (315) provided in the top panel (311) of the roller shutter box, and the region of the adapter blanks (21), on the one hand, which region is inserted into the receiver and leaves a space between it and the window frame portion (111), and the rib (316), on the other hand, which extends from the rear side of the socket (315) provided in the top panel (311) of the roller shutter box and is inserted into the space between window frame portion (111) and the adapter blanks (21).

17. Assembly according to one of claims 1 to 16, characterised in that a resilient tongue (318), which abuts against the rear side of the upper window frame portion (111) when the roller shutter box is in the mounted state on the window frame, extends from the rib extending from the rear side of the socket provided in the top panel (311) of the roller shutter box.

18. Assembly according to one of claims 1 to 17, characterised by coupling members, which are divided into a front region (411) and a rear region (412) and are assembled by a spindle (413).

19. Assembly according to one of claims 1 to 18, characterised in that the front catch, provided on the top panel, forms a receiver for the projection of the adapter blanks mounted on the upper window frame portion, and a resiliently openable catch, which engages beneath and behind the rear projection of the adapter blanks mounted on the window frame portion when the roller shutter box is in the mounted state, extends in the rear region of the top panel from the underside of the top panel.

20. Assembly according to claim 19, characterised in that the rear projection of the adapter blanks, mounted on the window frame portion, passes into a portion which extends parallel to the rear side of the upper window frame portion and is engaged from below by the catch extending from the top panel of the roller shutter box mounted on the window frame.

21. Assembly according to claim 19 or claim 20, characterised by a catch which abuts against the rear side of the upper window frame portion when the roller shutter box is in the mounted state.

22. Assembly according to one of claims 19 to 21, characterised by a resilient tongue, which engages behind the catch securing the roller shutter box, mounted on the window frame, in the rear region relative to the roller shutter box, extends from the top panel and abuts against the rear side of the upper window frame portion when the roller shutter box is in the mounted state on the window frame.

## Revendications

1. Assemblage d'un coffret pour volet roulant, à placer sur un châssis dormant, et du châssis dormant par l'intermédiaire d'un assemblage à adaptateur avec porte-à-faux d'adaptateur (211), faisant saillie de la face frontale du côté de châssis supérieur (111), et avec retrait (315) formé dans la planche de fond (311) du coffret pour volet roulant, dans la zone d'application de l'adaptateur, dans laquelle, partant de sa face arrière en direction de la face frontale, fait saillie une nervure (316) formant un logement (314), dans lequel s'insère la zone arrière (213) de l'adaptateur, à l'état mis en place du coffret du volet roulant sur le châssis dormant et avec une griffe (312) formée sur elle, formant un assemblage par complémentarité de forme avec le porte-à-faux d'adaptateur (211) côté frontal, à l'état mis en place du coffret de volet roulant sur le châssis dormant, caractérisé par
des sections d'adaptateur (21) plates, reposant à intervalles sur le côté supérieur (111) du châssis dormant, pour l'assemblage de l'adaptateur avec un porte-à-faux (211) par rapport à la face frontale du côté (111) du châssis dormant et une griffe (312) faisant ressort, passant sous le porte-à-faux d'adaptateur (211) frontal des sections d'adaptateur (21) plates à l'état mis en place du coffret pour volet roulant sur le châssis dormant, venant s'appliquer contre la face frontale du côté supérieur (111) du châssis dormant.

2. Assemblage selon la revendication 1, caractérisé en ce que par des sections d'adaptateur (21) s'insérant dans des saillies du côté supérieur (111) du châssis dormant, par des appendices formés en correspondance.

3. Assemblage selon la revendication 1, caractérisé par un assemblage vissé entre le côté supérieur (111) du châssis dormant et les sections d'adaptateur (21).

4. Assemblage selon la revendication 1, caractérisé par un assemblage collé entre le côté supérieur (111) du châssis dormant et les sections d'adaptateur (21).

5. Assemblage selon l'une des revendications 1 à 4, caractérisé par une caractéristique de ressort de la griffe (312), provoquée par un affaiblissement du profil de la planche de fond (311) du coffret pour volet roulant dans la zone de la griffe.

6. Assemblage selon la revendication 5, caractérisé par une réalisation en plusieurs couches de la griffe (312, 312').

7. Assemblage selon la revendication 6, caractérisé en ce que les couches de la griffe (312, 312') sont espacées.

8. Assemblage selon l'une des revendications 1 à 7, caractérisé par une surface extérieure de la griffe (312) réalisée en tant que bord de déroulement.

9. Assemblage selon l'une des revendications 1 à 8, caractérisé en ce que le porte-à-faux (211) faisant saillie de la face frontale du côté (111) du châssis dormant, des sections d'adaptateur (21) placées sur le côté de châssis (111), est détalonné.

10. Assemblage selon l'une des revendications 1 à 9, caractérisé en ce que le porte-à-faux (211) frontal des sections d'adaptateur (21) par rapport au profilé de châssis dormant se prolonge, par une branche (216) venant s'appliquer contre le côté frontal du côté supérieur (111) du châssis dormant, et sous laquelle passe la griffe (312) dimensionnée en conséquence, formée sur la planche de fond (311) du coffret du volet roulant placé sur le châssis dormant.

11. Assemblage selon l'une des revendications 1 à 10, caractérisé en ce que sur le porte-à-faux frontal des sections d'adaptateur (21) par rapport au profilé de châssis dormant, part une butée (214) orientée vers le côté tourné à l'opposé du châssis dormant, formant un logement pour une nervure (317) faisant saillie dans la griffe (312) formée sur la planche de fond (311') du coffret du volet roulant.

12. Assemblage selon l'une des revendications 1 à 11, caractérisé par une zone du côté du châssis recouverte, sur moins de la moitié de la surface du côté supérieur (111) du châssis dormant, par les sections d'adaptateur (21), placées sur celui-ci, à intervalles.

13. Assemblage selon la revendication 12, caractérisé par une zone du côté du châssis recouverte, sur au maximum un tiers de la surface du côté supérieur (111) du châssis dormant, par les sections d'adaptateur (21) placées sur celui-ci, à intervalles.

14. Assemblage selon l'une des revendications 1 à 13, caractérisé par des sections d'adaptateur (21) extérieures, placées à distances de l'extrémité du côté, sur le côté supérieur du châssis dormant.

15. Assemblage selon l'une des revendications 1 à 14, caractérisé par un ajustage serré entre le logement (314) formé par la nervure (316) partant de la face arrière de la saillie (315), prévue dans la planche de fond (311) du coffret du volet roulant, et la zone arrière (213) des sections d'adaptateur (21) placées sur le côté supérieur (111) du châssis dormant, s'insérant dans le logement (314).

16. Assemblage selon la revendication 15, caractérisé par un ajustage serré entre le logement (314) formé par la nervure (316) partant de la face arrière de la saillie (315) prévue dans la planche de fond (311) du coffret du volet roulant, et la zone des sections d'adaptateur (21) laissant de l'espace libre entre elle et le côté (111) du châssis dormant d'une part, et la nervure (316), partant de la face arrière de la saillie (315) prévue dans la planche de fond (311) du coffret du volet roulant, s'insérant dans l'espace libre entre le côté (111) du châssis dormant et les sections d'adaptateur (21) d'autre part.

17. Assemblage selon l'une des revendications 1 à 16, caractérisé en ce que de la nervure partant de la face arrière de la saillie prévue dans la planche de fond (311) du coffret du volet roulant part une languette de ressort (318) venant s'appliquer, à l'état mis en place du coffret du volet roulant sur le châssis dormant, contre la face arrière du côté supérieur (111) du châssis dormant.

18. Assemblage selon l'une des revendications 1 à 17, caractérisé par des éléments d'accouplement partagés en une zone frontale (411) et une zone arrière (412), réunies par une broche (413).

19. Assemblage selon l'une des revendications 1 à 18, caractérisé en ce que la griffe frontale, formée sur la planche de fond, forme un logement pour le porte-à-faux des sections d'adaptateur, placées sur le côté supérieur du châssis dormant et dans la zone arrière de la planche de fond part, de la face intérieure de la planche de fond, une griffe faisant ressort, passant dessous et derrière le porte-à-faux arrière des sections d'adaptateur, placées sur le côté du châssis dormant, à l'état mis en place du coffret du volet roulant.

20. Assemblage selon la revendication 19, caractérisé en ce que le porte-à-faux arrière des sections d'adaptateur, placées sur le côté du châssis dormant, se prolonge par un côté s'étendant parallèlement à la face arrière du côté supérieur du châssis dormant, sous lequel passe la griffe partant de la planche de fond du coffret du volet roulant placé sur le châssis dormant.

21. Assemblage selon la revendication 19 ou 20, caractérisé par une griffe venant s'appliquer, à l'état mis en place du coffret du volet roulant, contre la face arrière du côté supérieur du châssis dormant.

22. Assemblage selon l'une des revendications 19 à 21, caractérisé par une languette de ressort sous laquelle passe la griffe fixant le coffret du volet roulant, placé sur le châssis dormant, dans la zone arrière, par rapport au coffret du volet roulant, languette de ressort partant de la planche de fond et venant s'appliquer à l'état mis en place du coffret du volet roulant sur le châssis dormant, contre la face arrière du côté supérieur du châssis dormant.
